# FASCICULE DE BREVET EUROPEEN

(11) **EP 4 368 808 B1**
(45) Date de publication et mention de la délivrance du brevet: **06.08.2025**
(21) Numéro de dépôt: 23202836.5
(22) Date de dépôt: 10.10.2023
(51) Int. Cl.: E06C 7/00

(54) **DISPOSITIF D'ACCÈS EN HAUTEUR À COMPENSATION DE DÉFORMATION**
HÖHENZUGANGSVORRICHTUNG MIT VERFORMUNGSKOMPENSATION
HEIGHT ACCESS DEVICE WITH DEFORMATION COMPENSATION

(30) Priorité: 08.11.2022 FR 2211628
(43) Date de publication de la demande: 15.05.2024
(73) Titulaire: COUTIER INDUSTRIE, 57970 Basse-Ham (FR)
(72) Inventeur: PELSER, Christian, 57970 Basse-Ham (FR); COUTIER, Charles, 57970 Basse-Ham (FR)
(74) Mandataire: Cabinet Boettcher

(56) Documents cités:
- WO-A1-2022/069173

## Description

La présente invention concerne le domaine de l'accès en hauteur d'installations telles que des portiques ou de parties de bâtiment telles que les toits, des étages ou des coursives.

### ARRIERE PLAN DE L'INVENTION

Un dispositif d'accès en hauteur comprend généralement une échelle ayant deux montants entre lesquels s'étendent des barreaux, et un dispositif de condamnation d'accès comprenant un panneau ayant un bord inférieur articulé sur l'échelle pour pivoter autour d'un axe horizontal entre une position d'interdiction dans laquelle le panneau est plaqué contre l'échelle et empêche un utilisateur d'utiliser les barreaux de l'échelle et une position d'autorisation dans laquelle le panneau est écarté de l'échelle et permet l'usage des barreaux de l'échelle.

Dans certaines configurations, le panneau a un bord supérieur pourvu d'un opercule formé d'une plaque sensiblement horizontale destinée à être engagée entre deux barreaux et les montants de l'échelle lorsque le panneau est en position d'interdiction.

Un inconvénient des dispositifs d'accès en hauteur actuels est que l'échelle tend à se déformer lorsqu'un utilisateur monte sur les barreaux inférieurs ou présente une déformation résultant d'un défaut d'assemblage de l'échelle ou de fixation de l'échelle à son support, ce qui engendre des contraintes sur l'ensemble du dispositif de condamnation mais aussi sur les fixations de l'échelle au bâtiment ou à l'installation qu'elle équipe. Pour éviter ces contraintes, il est d'usage de laisser des jeux relativement importants entre le dispositif de condamnation et l'échelle. Cependant, ces jeux nuisent au fonctionnement du dispositif de condamnation et donc à la sécurité d'emploi du dispositif d'accès en hauteur.

Le document WO 2022/069173 A1 divulgue un dispositif d'accès selon le préambule de la revendication indépendante 1.

### OBJET DE L'INVENTION

L'invention a notamment pour but de remédier au moins en partie aux inconvénients précités.

### RESUME DE L'INVENTION

A cet effet, on prévoit, selon l'invention un dispositif d'accès en hauteur comprenant une échelle ayant deux montants entre lesquels s'étendent des barreaux, et un dispositif de condamnation d'accès comprenant un opercule articulé sur l'échelle pour pivoter autour d'un axe horizontal entre une position d'interdiction dans laquelle l'opercule s'étend en saillie d'une face avant de l'échelle entre les montants et deux barreaux adjacents de l'échelle et empêche un utilisateur d'accéder aux barreaux supérieurs de l'échelle au-dessus de l'opercule et une position d'autorisation dans laquelle l'opercule est escamoté de la face avant de l'échelle et permet l'usage des barreaux supérieurs de l'échelle. L'opercule est reçu entre deux éléments de contact solidaires de l'échelle et positionnés pour prendre appui sur des côtés de l'opercule quelle que soit la position de l'opercule qui est agencé pour reprendre des efforts transmis par les éléments de contact, les éléments de contact et les côtés de l'opercule étant agencés pour coopérer les uns avec les autres de manière à limiter les frottements lors d'un déplacement de l'opercule entre ses deux positions lorsque les éléments de contact sont en appui contre les côtés de l'opercule.

L'opercule comprend toujours une partie s'étendant entre les éléments de contact quelle que soit sa position entre la position d'interdiction et la position d'autorisation. Ainsi, la présence des éléments de contact permet de limiter les jeux de fonctionnement traditionnellement nécessaires pour compenser les déformations de l'échelle.

En plus, l'opercule peut assurer une fonction de rigidification de l'échelle en s'opposant à une déformation de celle-ci lorsque l'échelle est installée avec le dispositif de condamnation en position.

D'autres caractéristiques et avantages de l'invention ressortiront à la lecture de la description qui suit d'un mode de réalisation particulier et non limitatif de l'invention.

### BREVE DESCRIPTION DES DESSINS

Il sera fait référence aux dessins annexés, parmi lesquels :
[Fig. 1] la figure 1 est une vue schématique en perspective d'un dispositif d'accès en hauteur selon l'invention, l'opercule étant en position d'autorisation ;
[Fig. 2] la figure 2 est une vue schématique partielle en perspective, de dessus, du dispositif d'accès en hauteur selon l'invention, l'opercule étant en position d'autorisation ;
[Fig. 3] la figure 3 est une vue schématique partielle en perspective de la partie avant du dispositif d'accès en hauteur selon l'invention, l'opercule étant en position d'autorisation ;
[Fig. 4] la figure 4 est une vue schématique partielle en perspective de la partie avant du dispositif d'accès en hauteur selon l'invention, l'opercule étant en position d'interdiction ;
[Fig. 5] la figure 5 est une vue schématique partielle de dessus du dispositif d'accès en hauteur selon l'invention, l'opercule étant en position d'interdiction ;
[Fig. 6] la figure 6 est une vue schématique partielle en perspective de la partie arrière du dispositif d'accès en hauteur selon l'invention, l'opercule étant en position d'interdiction ;
[Fig. 7] la figure 7 est une vue schématique partielle en perspective de la partie avant du dispositif d'accès en hauteur selon une variante de l'invention, l'opercule n'étant pas représenté ;
[Fig. 8] la figure 8 est une vue schématique partielle en perspective de la partie avant du dispositif d'accès en hauteur selon une variante de l'invention, l'opercule étant en position d'interdiction.

### DESCRIPTION DETAILLEE DE L'INVENTION

En référence aux figures 1 à 6, le dispositif d'accès en hauteur selon l'invention comprend une échelle 1, ici inclinée, comporte des barreaux horizontaux 2 entre deux montants latéraux 3 et 4. Entre chaque paire de barreaux 2 adjacents l'un à l'autre, s'étend un espace inter-barreaux. Le dispositif d'accès en hauteur selon l'invention comprend en outre un dispositif de condamnation comportant un panneau 5 dont la longueur est suffisante pour couvrir plusieurs barreaux 2 de l'échelle 1 et dont la largeur est au moins sensiblement celle de l'échelle 1 prise entre les montants 3 et 4. Le panneau 5 est articulé sur l'échelle 1 pour s'étendre derrière celle-ci et être mobile entre un premier état, ou position d'interdiction, dans lequel le panneau 5 est appliqué contre une face arrière de l'échelle 1 opposée à sa face d'accès ou face avant et un second état, ou position d'autorisation, dans lequel le panneau 5 est éloigné de cette face arrière de l'échelle 1. Ce panneau 5 est conformé de manière que sa section transversale courante possède une partie centrale qui, lorsque le panneau 5 est dans son premier état, traverse le plan moyen de l'échelle 1 (le plan moyen est le plan parallèle aux barreaux 2 et aux montants 3, 4 et qui passe par le milieu des barreaux 2 et des montants 3, 4), autrement dit, ladite portion centrale du panneau 5 passe entre les barreaux 2 jusqu'à s'étendre au-delà du plan moyen de l'échelle 1. La fonction de cette configuration est de rendre inaccessible les barreaux 2 de l'échelle 1 en rendant impossible l'appui du pied ou la prise de la main. En effet, la partie centrale du panneau 5 occupe alors suffisamment l'espace inter-barreaux 2 pour empêcher que le pied ou la main de l'utilisateur ne puisse pénétrer cet espace pour prendre appui correctement sur le barreau inférieur ou pour agripper celui-ci. Les barreaux 2 sont alors logés dans des logements ici sous la forme de découpes 6 ménagées dans cette partie centrale, lorsque le panneau 5 est rabattu sur l'échelle, ce qui permet à la partie centrale d'occuper en partie l'espace inter-barreaux.

Le panneau 5 est articulé à l'échelle autour d'un axe 7 parallèle aux barreaux 2, par sa partie inférieure et plus précisément au moyen de bras 8 et 9 prolongeant le panneau 5 vers le bas au-delà de son bord transversal inférieur 5a. On comprend que les bras 8, 9 permettent d'avoir un panneau dans lequel l'axe 7 est éloigné du bord transversal inférieur 5a selon une direction longitudinale du panneau 5 (et de l'échelle 1 lorsque le panneau 5 est rabattu contre l'échelle 1). Ainsi, lorsque le panneau 5 est écarté de l'échelle 1, comme représenté, la partie inférieure du panneau 5 est écartée de l'échelle 1 pour que le pied de l'utilisateur puisse prendre appui sur le premier barreau 2 découvert.

On notera que le panneau 5 est situé à l'arrière de l'échelle 1 de sorte que l'effet de la pesanteur tend à l'écarter de celle-ci.

Le panneau 5 a une partie supérieure reliée à chacun des montants 8, 9 par un compas 40 comprenant une première bielle 40.1 ayant une extrémité articulée au montant 8, 9 et une extrémité opposée articulée à une extrémité d'une deuxième bielle 40.2 ayant une extrémité opposée articulée à un côté de la partie supérieure du panneau 5. La première bielle 40.1 est prolongée au-delà de son articulation à la deuxième bielle 40.2 par un levier à l'extrémité libre duquel est accrochée une extrémité d'un organe de rappel 41 ayant une extrémité opposée accrochée à un ergot solidaire de l'extrémité de la deuxième bielle articulée au panneau 5. L'organe de rappel 41 tend à rabattre le panneau 5 contre l'échelle 1.

Plus précisément, le panneau 5 a la forme d'un caisson dont la face avant 13 possède les découpes 6 délimitant entre elles des parois frontales 13', 100 destinées à venir occuper l'espace inter-barreau lorsque le panneau 5 est dans son premier état.

Les parois frontales 13', 100 ont des dimensions sensiblement égales à l'espace inter-barreau et comprennent des parois frontales fixes 13' et une paroi frontale mobile ici la paroi frontale inférieure 100 située entre le bord transversal inférieur 5a et la découpe 6 adjacente. La paroi frontale inférieure 100 est articulée sur une structure porteuse 101 du panneau 5 (comme des rebords rigidificateurs longitudinaux s'étendant de chaque côté du panneau 5) pour avoir une partie inférieure mobile entre une position avancée près de l'échelle 1 et une position reculée écartée de l'échelle 1, la paroi frontale inférieure 100 ayant une partie supérieure pourvue d'un levier agencé pour être en appui contre l'échelle 1, et plus particulièrement un barreau 2 de celle-ci, lorsque le panneau 5 est dans son premier état, de manière à maintenir ladite partie inférieure de la paroi frontale inférieure 100 dans sa position avancée et qui est décollé de l'échelle 1 lorsque le panneau 5 est dans son deuxième état pour libérer le pivotement de ladite partie inférieure de la paroi frontale inférieure 100 vers sa position reculée. On comprend que, lorsque le panneau 5 est dans son premier état, il est plaqué contre l'échelle 1 et empêche un utilisateur non autorisé de poser les pieds sur les barreaux 2 pour se hisser le long de l'échelle 1. Lorsque le panneau 5 est dans le deuxième état, l'éloignement du panneau 5 en combinaison avec le mouvement de la paroi frontale inférieure 100 en position reculée permet d'obtenir un écartement de la paroi frontale inférieure 100 par rapport au barreau 2 voisin tel que l'utilisateur peut poser le pied de manière correcte, sûre et confortable sur ledit barreau 2.

On comprend qu'ici deux caractéristiques se combinent pour fournir suffisamment d'espace à l'utilisateur pour poser son pied confortablement sur le barreau 2 préalablement couvert par la paroi frontale inférieure 100 :
- l'éloignement de l'axe d'articulation 7 par rapport au bord transversal inférieur 5a procuré par les bras 5, 6 qui augmente la distance entre le bord transversal inférieur 5a par rapport à une solution dans laquelle l'axe d'articulation 7 est plus proche du bord transversal inférieur 5a ;
- la position reculée de la partie inférieure 100a de la paroi frontale inférieure 100 dans laquelle la partie inférieure 100a de la paroi frontale inférieure 100 est séparée de ce barreau 2 d'une distance plus importante que lorsque la partie inférieure 100a de la paroi frontale inférieure 100 est en position avancée.

Le caisson définit un espace intérieur entre la face avant 13 découpée et une face arrière pleine qui permet de loger des mécanismes de commande d'un pêne ayant une position sortie de maintien du panneau 5 dans son premier état et une position rentrée de libération du panneau 5. Le panneau 5 est pourvu d'un mécanisme de verrouillage du pêne en position sortie. Ce mécanisme, par exemple un barillet de serrure à clé ou un système à cadenas, est connu en lui-même et n'est pas détaillé ici.

Selon une caractéristique essentielle de l'invention, le dispositif de condamnation comporte un opercule 14, solidaire d'un bord supérieur du panneau 5 pour s'étendre sensiblement perpendiculairement à la face 13 du panneau 5, et dont la largeur est inférieure à l'espacement des montants 3, 4 de l'échelle 1. Par sa liaison au panneau 5, l'opercule 14 est articulé sur l'échelle 1 pour pivoter autour d'un axe horizontal entre une position d'interdiction dans laquelle l'opercule 14 s'étend en saillie d'une face avant de l'échelle entre les montants 3, 4 et deux barreaux 2 adjacents de l'échelle 1 et empêche un utilisateur d'accéder aux barreaux 2 supérieurs de l'échelle au-dessus de l'opercule 14 et une position d'autorisation dans laquelle l'opercule 14 est escamoté de la face avant de l'échelle 1 et permet l'usage des barreaux 2 supérieurs de l'échelle 1. L'opercule 14 en position d'interdiction forme à la fois un obstacle pour l'accès à l'échelle et un palier de repos pour un utilisateur de l'échelle 1 situé au-dessus du panneau 5.

Plus précisément, l'opercule 14 est reçu entre deux éléments de contact 200 solidaires de l'échelle 1 et positionnés pour prendre appui sur des côtés 201 de l'opercule 14 quelle que soit la position de l'opercule 14. L'opercule 14 est agencé pour reprendre des efforts transmis par les éléments de contact 200 et peut rigidifier l'échelle 1 lors de la fixation du dispositif d'accès en hauteur au bâtiment. Les éléments de contact 200 sont ici formés chacun d'un galet monté à pivotement autour d'un axe sensiblement parallèle aux montants 3, 4 dans une chape 202 fixée sur un des montants 3, 4 de l'échelle 1. Les côtés 201 de l'opercule 14 sont des surfaces planes parallèles à l'axe de pivotement des galets pour former chacun une piste de roulement pour l'un des galets.

Les éléments de contact 200 et les côtés 201 de l'opercule 14 sont ainsi agencés pour coopérer les uns avec les autres de manière à autoriser à limiter les frottements lors d'un déplacement de l'opercule 14 entre ses deux positions lorsque les éléments de contact 200 sont en appui contre les côtés 201 de l'opercule 14. On comprend que, lorsque les éléments de contact sont en appui contre les côtés 201, l'opercule 14 s'oppose à un rapprochement des montants 3, 4 l'un de l'autre et donc à toute déformation de l'échelle 1 qui tendrait à produire un tel rapprochement.

L'opercule 14 est pourvu d'au moins une butée 203 définissant sa position d'autorisation de telle manière que les éléments de contact 200 soient en regard des côtés 201 de l'opercule 14 en position d'autorisation. La butée 203 vient en appui contre une partie 204 d'une des chapes 202 et s'oppose à ce que l'opercule 14 soit désengagé des éléments de contact 200.

L'opercule 14 comporte à son extrémité libre, une pédale 15 d'escamotage d'une butée 16. Sur un support commun logé dans l'opercule 14, la pédale 15 et la butée 16 sont montées pivotantes, la première pour pouvoir être enfoncée contre un organe de rappel et la seconde pour être maintenue en saillie au-dessus de l'extrémité de l'opercule 14 par son propre organe de rappel. L'organe de rappel de la pédale 15 est par exemple dimensionné pour que la pédale 15 ne puisse être enfoncée que par l'exercice d'un effort relativement important (par exemple une vingtaine de daN) afin notamment d'éviter un enfoncement accidentel de la pédale 15 (et donc une ouverture intempestive de l'opercule 14) par l'utilisateur au moment de la descente de l'échelle ou pour éviter toute tentative d'ouverture à la main depuis le bas de l'échelle. La pédale 15 est reliée au pêne par un premier mécanisme de commande qui comprend un ensemble de leviers et tringles de telle manière que le pêne, qui est normalement en saillie hors de la serrure, peut être rentré par action sur le barillet, au moyen d'une clé spécifique à l'utilisateur autorisé ou par la pédale 15. La manœuvre du pêne par le barillet est indépendante de la manœuvre du pêne par la pédale 15 et inversement. La pédale 16 est relié à un poussoir fixé sur le panneau 5 au voisinage du barillet par un deuxième système de commande pour que l'enfoncement du poussoir provoque l'escamotage de la butée 16.

L'utilisateur autorisé, devant la condamnation verrouillée, agit avec sa clé ou tout autre organe de manœuvre sur le barillet pour rentrer le pêne. Le panneau 5 peut alors être écarté manuellement de l'échelle jusqu'à ce que la butée 16, glissant en s'escamotant sous un barreau 2 de celle-ci (ce barreau est appelé barreau d'arrêt par la suite pour le distinguer des autres) grâce à la pente qu'elle présente en partie supérieure, vienne refaire saillie derrière ce barreau et retienne le panneau écarté contre son organe de rappel. L'utilisateur franchit de manière confortable les barreaux ainsi découverts jusqu'à atteindre un barreau 2 au-dessus du barreau d'arrêt qui coopère avec la butée 16. Il peut alors aisément appuyer (directement ou par l'intermédiaire d'un mécanisme intercalaire) avec son pied sur la butée 16 qui peut alors repasser sous le barreau d'arrêt et laisser le panneau être rabattu par l'organe de rappel. La condamnation est alors reverrouillée, interdisant l'accès à quiconque ne possédant pas le moyen de manœuvre approprié du barillet. A la descente, l'utilisateur trouve donc la condamnation active et l'opercule 14 engagé entre les barreaux 2. Par l'enfoncement de la pédale 15, qui pivote par rapport à l'opercule 14, il dégage le pêne de sa gâche comme décrit ci-dessus et déverrouille donc le panneau 5 qu'il peut écarter avec son pied en repoussant l'opercule 14 au travers de l'échelle 1 jusqu'à obtenir l'enclenchement de la butée 16 à l'arrière du barreau d'arrêt. Il peut alors poursuivre sa descente jusqu'au sol. A cet instant, en agissant sur le poussoir, il actionne le deuxième mécanisme de commande dans le sens d'un effacement de la butée 16. Le panneau 5, ainsi libéré de sa retenue, rappelé par l'organe de rappel, revient se plaquer contre l'échelle et le pêne s'enclencher dans sa gâche derrière un barreau 2. Bien entendu l'invention n'est pas limitée aux modes de réalisation décrits mais englobe toute variante entrant dans le cadre de l'invention tel que défini par les revendications.

En particulier, le mécanisme de verrouillage peut être différent de celui décrit.

Quel que soit le mode de réalisation, l'échelle peut être inclinée ou verticale, avec ou sans crinoline. Dans le cas d'une échelle verticale, on utilisera de préférence un opercule sensiblement horizontal.

Le pêne peut être relié à un loquet de verrouillage ou une serrure ou tout autre moyen de verrouillage.

L'organe de rappel peut être agencé pour maintenir le panneau 5 en position ouverte, notamment lorsque l'axe d'articulation est au-dessus du panneau 5.

L'opercule peut occuper tout ou partie de la section transversale de la crinoline. L'opercule peut être agencé pour s'étendre à l'extrémité inférieure de la crinoline ou à l'intérieur de celle-ci.

Dans certaines variantes de réalisation destinées notamment à satisfaire des exigence réglementaires ou normatives de sécurité comme par exemple celle qui impose que la condamnation soit maintenue en position ouverte, le dispositif, dans lequel le panneau est articulé à l'échelle en partie inférieure, est équipé d'un organe de rappel dudit panneau en position écartée de la face arrière de l'échelle.

Il est possible de prévoir un moyen de consignation du panneau en position ouverte, par exemple un cadenas engageable dans le compas articulé d'un côté à l'échelle et de l'autre au panneau pour maintenir le compas dans son état déplié.

La butée peut être agencée pour être escamotable dans un logement de l'opercule afin de ne pas blesser un opérateur qui tomberait sur l'opercule.

Les moyens de liaison du panneau 5 à l'échelle peuvent être dépourvus de bras : l'axe d'articulation est alors voisin du bord transversal inférieur du panneau.

Le panneau peut comprendre une ou plusieurs parois frontales mobiles, ou aucune.

Le panneau peut comprendre plusieurs tronçons assemblés pour former le panneau complet. On peut par exemple prévoir un tronçon ne comprenant que des parois frontales mobiles et un tronçon ne comprenant que des parois frontales fixes. Les parois frontales peuvent être planes, verticales ou inclinées, ou avoir une forme en dièdre ou incurvée.

Le panneau peut être pourvu ou dépourvu de moyens de son rappel vers son premier état et/ou son deuxième état.

Le panneau peut comprendre une paroi frontale fixe sous la forme d'une tôle plane appliquée contre la face arrière de l'échelle sans s'étendre dans l'espace inter-barreaux de l'échelle.

Le panneau peut être réalisé de manière différente de celle décrite, par exemple : par déformation de tôles, et/ou par usinage de tôles et/ou de plaques, par assemblage démontable ou indémontable...

Les logements du panneau 5 formés par les découpes 6 peuvent être réalisés par déformation plastique sous la forme de renfoncements du panneau 5.

Le débattement angulaire des parois frontales mobiles entre leurs deux positions peut être compris entre quelques degrés et 90 degrés voire plus (par exemple, pour une échelle inclinée 90°, plus l'inclinaison de l'échelle). Le dispositif de condamnation peut être dépourvu de panneau, l'opercule étant directement articulé sur l'échelle.

Comme dans la figure 7, les galets peuvent être remplacés par des patins de glissement 200 présentement un faible coefficient de friction avec les côtés de l'opercule 14. Les patins de glissement sont par exemple en bronze, en PTFE, en polyamide...

Les éléments de contact peuvent être fixés en tout point de l'échelle comme les barreaux ou les montants. Par « solidaire du montant », on entend soit intégré au montant, soit fixé directement sur le montant, soit fixé à un élément solidaire du montant comme un rebord rigidificateur fixé au montant.

Les côtés 201 de l'opercule 14 peuvent être pourvus d'un revêtement de glissement (par exemple en PTFE ou en polyamide) et chacun des montants de l'échelle intègre alors une partie formant élément de contact en prenant appui sur ledit revêtement de glissement. Sur la figure 8, chaque côté 201 est pourvu d'une languette de glissement 201' pour prendre appui sur les montants 3, 4 de l'échelle 1.

Les éléments de contact peuvent être en appui permanent contre les côtés 201 ou pas.

## Revendications

1. Dispositif d'accès en hauteur comprenant une échelle (1) ayant deux montants (3, 4) entre lesquels s'étendent des barreaux (2), et un dispositif de condamnation d'accès comprenant un opercule (14) articulé sur l'échelle (1) pour pivoter autour d'un axe horizontal entre une position d'interdiction dans laquelle l'opercule (14) s'étend en saillie d'une face avant de l'échelle (1) entre les montants (3, 4) et deux barreaux (2) adjacents de l'échelle (1) et empêche un utilisateur d'accéder aux barreaux (2) supérieurs de l'échelle (1) au-dessus de l'opercule (14) et une position d'autorisation dans laquelle l'opercule (14) est escamoté de la face avant de l'échelle (1) et permet l'usage des barreaux (2 ) supérieurs de l'échelle (1), **caractérisé en ce que** l'opercule (14) est reçu entre deux éléments de contact (200) solidaires de l'échelle et positionnés pour prendre appui sur des côtés (201) de l'opercule (14) quelle que soit la position de l'opercule (14) qui est agencé pour reprendre des efforts transmis par les éléments de contact, les éléments de contact (200) et les côtés (201) de l'opercule (14) étant agencés pour coopérer les uns avec les autres de manière à limiter les frottements lors d'un déplacement de l'opercule (14) entre ses deux positions lorsque les éléments de contact (200) sont en appui contre les côtés (201) de l'opercule (14).

2. Dispositif selon la revendication 1, dans lequel les éléments de contact (200) sont formés chacun d'un galet monté sur l'échelle (1) pour pivoter autour d'un axe sensiblement parallèle aux montants (3, 4), les côtés (201) de l'opercule (14) formant chacun une piste de roulement pour l'un des galets.

3. Dispositif selon la revendication 1 ou 2, dans lequel l'opercule (14) est pourvu d'au moins une butée (203) définissant sa position d'autorisation de telle manière que les éléments de contact (200) soient en regard des côtés (201) de l'opercule (14) en position d'autorisation.

4. Dispositif selon l'une quelconque des revendications précédentes, dans lequel les éléments de contact (200) sont solidaires des montants (3, 4) de l'échelle (1).

5. Dispositif selon l'une quelconque des revendications précédentes, dans lequel l'opercule (14) est solidaire d'un bord supérieur d'un panneau (5) articulé à l'échelle (1) par l'axe horizontal situé du côté d'un bord inférieur du panneau (5) entre la position d'interdiction dans laquelle le panneau (5) est plaqué contre l'échelle (1) et empêche l'utilisateur d'utiliser les barreaux (2) inférieurs situés sous l'opercule (14) et une position d'autorisation dans laquelle le panneau (5) est écarté de l'échelle (1) et permet l'usage des barreaux (2) inférieurs de l'échelle (1).

## Patentansprüche

1. Höhenzugangsvorrichtung umfassend eine Leiter (1) mit zwei Holmen (3, 4), zwischen denen sich Sprossen (2) erstrecken, und eine Zugangssperrvorrichtung, welche eine Klappe (14) umfasst, die derart an der Leiter (1) angelenkt ist, dass sie um eine horizontale Achse zwischen einer Sperrstellung, in welcher sich die Klappe (14) zwischen den Holmen (3, 4) und zwischen zwei benachbarten Sprossen (2) der Leiter (1) über eine Vorderseite der Leiter (1) vorstehend erstreckt und einem Benutzer den Zugang zu den oberen Sprossen (2) der Leiter (1) oberhalb der Klappe (14) versperrt, und einer Zugangsstellung, in welcher die Klappe (14) von der Vorderseite der Leiter (1) weggeklappt ist und die Benutzung der oberen Sprossen (2) der Leiter (1) zulässt, verschwenkbar ist, **dadurch gekennzeichnet, dass** die Klappe (14) zwischen zwei Kontaktelementen (200) aufgenommen ist, die fest mit der Leiter verbunden sind und derart positioniert sind, dass sie sich unabhängig von der Stellung der Klappe (14) an Seiten (201) der Klappe (14) abstützen, welche dafür ausgelegt ist, die von den Kontaktelementen übertragenen Kräfte aufzunehmen, wobei die Kontaktelemente (200) und die Seiten (201) der Klappe (14) dafür ausgelegt sind, miteinander zusammenzuwirken, um die Reibungskräfte zu begrenzen, die beim Verstellen der Klappe (14) zwischen den beiden Stellungen entstehen, wenn die Kontaktelemente (200) gegen die Seiten (201) der Klappe (14) drücken.

2. Vorrichtung nach Anspruch 1, wobei die Kontaktelemente (200) jeweils aus einer Rolle gebildet sind, die um eine im Wesentlichen parallel zu den Holmen (3, 4) verlaufende Achse schwenkbar an der Leiter (1) angebracht ist, wobei die Seiten (201) der Klappe (14) jeweils eine Rollbahn für eine der Rollen bilden.

3. Vorrichtung nach Anspruch 1 oder 2, wobei die Klappe (14) mit zumindest einem Anschlag (203) versehen ist, der die Zugangsstellung der Klappe derart definiert, dass die Kontaktelemente (200) und die Seiten (201) der Klappe (14) in der Zugangsstellung einander gegenüberliegen.

4. Vorrichtung nach einem der vorhergehenden Ansprüche, wobei die Kontaktelemente (200) fest mit den Holmen (3, 4) der Leiter (1) verbunden sind.

5. Vorrichtung nach einem der vorhergehenden Ansprüche, wobei die Klappe (14) fest mit einem oberen Rand einer Platte (5) verbunden ist, die um die an einem unteren Rand der Platte (5) verlaufende horizontale Achse derart an der Leiter (1) angelenkt ist, dass sie zwischen der Sperrstellung, in welcher die Platte (5) gegen die Leiter (1) gedrückt ist und einem Benutzer den Zugang zu den unteren Sprossen (2) unterhalb der Klappe (14) versperrt, und einer Zugangsstellung, in welcher die Platte (5) von der Leiter (1) beabstandet ist und die Benutzung der unteren Sprossen (2) der Leiter (1) zulässt, verschwenkbar ist.

## Claims

1. Height access device comprising a ladder (1) having two side rails (3, 4) between which rungs (2) extend, and an access restriction device comprising an operculum (14) that is hinged to the ladder (1) in order to pivot about a horizontal axis between a prohibition position, in which the operculum (14) projects from a front face of the ladder (1) between the side rails (3, 4) and two adjacent rungs (2) of the ladder (1) and prevents a user from accessing the upper rungs (2) of the ladder (1) above the operculum (14), and an autorisation position, in which the operculum (14) is retracted from the front face of the ladder (1) and allows for the use of the upper rungs (2) of the ladder (1), **characterised in that** the operculum (14) is received between two contact elements (200) that are rigidly connected to the ladder and positioned so as to rest on sides (201) of the operculum (14) regardless of the position of the operculum (14), which is arranged so as to take up the forces transmitted by the contact elements, the contact elements (200) and the sides (201) of the operculum (14) being arranged so as to cooperate with one another so as to reduce friction during a movement of the operculum (14) between the two positions thereof when the contact elements (200) are resting against the sides (201) of the operculum (14).

2. Device according to claim 1, wherein the contact elements (200) are each formed of a roller mounted on the ladder (1) for pivoting about an axis that is substantially parallel to the side rails (3, 4), the sides (201) of the operculum (14) each forming a rolling track for one of the rollers.

3. Device according to claim 1 or 2, wherein the operculum (14) is provided with at least one stop (203) that defines the autorisation position thereof in such a way that the contact elements (200) are opposite the sides (201) of the operculum (14) in the autorisation position.

4. Device according to any of the preceding claims, wherein the contact elements (200) are rigidly connected to the side rails (3, 4) of the ladder (1).

5. Device according to any of the preceding claims, wherein the operculum (14) is rigidly connected to an upper edge of a panel (5) that is hinged to the ladder (1) by the horizontal axis located on the side of a lower edge of the panel (5) between the prohibition position, in which the panel (5) is pressed against the ladder (1) and prevents the user from using the lower rungs (2) located below the operculum (14), and an autorisation position, in which the panel (5) is at a distance from the ladder (1) and allows for the use of the lower rungs (2) of the ladder (1).
